# EUROPÄISCHE PATENTSCHRIFT

(11) **EP 1 881 571 B1**
(45) Veröffentlichungstag und Bekanntmachung des Hinweises auf die Patenterteilung: **27.02.2013**
(21) Anmeldenummer: 07013172.7
(22) Anmeldetag: 05.07.2007
(51) Int. Cl.: H01R 27/02

(54) **Elektrischer Verbinder**
Electrical connector
Connecteur électrique

(30) Priorität: 17.07.2006 DE 102006033323
(43) Veröffentlichungstag der Anmeldung: 23.01.2008
(73) Patentinhaber: Kostal Kontakt Systeme GmbH, 58513 Lüdenscheid (DE)
(72) Erfinder: Natter, Brandley, 48114 Brighton, MI (US); Plate, Herbert, 58507 Lüdenscheid (DE)

(56) Entgegenhaltungen:
- EP-A2- 1 662 620
- DE-B3-102007 010 515

## Beschreibung

Die vorliegende Erfindung betrifft einen elektrischer Verbinder zur Herstellung mindestens einer elektrischen Hochlast- und einer elektrischen Kleinlastverbindung, wobei die Kleinlastverbindung zeitlich erst nach der Hochlastverbindung schließbar ist und die Hochlastverbindung zeitlich erst nach der Kleinlastverbindung trennbar ist, wobei der Verbinder aus zwei zusammenfügbaren Steckerverbinderteilen besteht, die jeweils ein Hochlastgehäuseteil für Hochlastkontaktelemente und ein Kleinlastgehäuseteil für Kleinlastkontaktelemente aufweisen, wobei zumindest ein Kleinlastgehäuseteil verschieblich mit einem Hochlastgehäuseteil verbunden ist und wobei die Steckverbinderteile mit einem Arretierungsmittel gegeneinander arretierbar sind.

Ein gattungsgemäßer elektrischer Verbinder ist aus der Europäischen Patentanmeldung EP 1 662 620 A2 bekannt. Dieses Dokument offenbart einen elektrischen Verbinder zur Herstellung mindestens einer elektrischen Hochlast- und einer elektrischen Kleinlastverbindung, wobei die Kleinlastverbindung zeitlich erst nach der Hochlastverbindung schließbar ist und die Hochlastverbindung zeitlich erst nach der Kleinlastverbindung trennbar ist, wobei der Verbinder aus zwei zusammenfügbaren Steckverbinderteilen besteht, die jeweils ein Hochlastgehäuseteil für Hochlastkontaktelemente und ein Kleinlastgehäuseteil für Kleinlastkontaktelemente aufweisen. Eines der Kleinlastgehäuseteile ist verschieblich mit einem Hochlastgehäuseteil verbunden. Zudem sind die Steckverbinderteile mittels Rastmittel gegeneinander arretierbar.

Die Steuerung der Verschiebbarkeit des Kleinlastgehäuseteils in Abhängigkeit vom Verbindungszustand der Hochlastgehäuseteile erfolgt bei diesem Steckverbinder durch eine relativ komplex aufgebaute und aufwendige gehäuseinteme Mechanik. Nachteilig ist, dass im Falle einer Fehlfunktion oder Beschädigung dieser Mechanik die zeitliche Abfolge bei Herstellung und Trennung der Hochlast- und Kleinlastverbindung nicht gewährleistet ist, wodurch Gefährdungen entstehen können. Nachteilig ist auch, dass Fehler der Steckverbindermechanik von außen nicht unmittelbar erkennbar sind.

Aus der DE 10 2004 054 360 A1 ist ein elektrischer Verbinder bekannt, der als Leistungsversorgungs-Trennschalter ausgebildet ist. Dieser weist Leistungsanschlüsse und anbringungsfühlende Anschlüsse auf. Über einen Hebel sind zuerst die Leistungsanschlüsse miteinander verbindbar und zeitlich danach die anbringungsfühlenden Anschlüsse. Durch die anbringungsfühlenden Anschlüsse wird eine Leistungsversorgungsschaltung, die im einfachsten Fall aus einem Relais besteht, derart angesteuert, daß diese eine elektrische Verbindung zu den Leitungsversorgungsanschlüssen freischaltet. Hierdurch wird erreicht, daß der Stromfluß über die Leistungsanschlüsse erst dann erfolgt, wenn diese vollständig miteinander verbunden sind, sowie, daß die Leistungsanschlüsse nur im stromlosen Zustand voneinander trennbar sind.

Dieser bekannte Verbinder ist als ein Hebelschalter ausgebildet, der in der beschriebenen einpoligen Ausgestaltung nur eine Leistungsverbindung herstellen kann. Sind mehrere Leistungsverbindungen herzustellen, so sind entsprechen mehrere Hebelschalter vorzusehen oder es ist eine mehrpolige Schaltervariante neu zu konstruieren. Die Konstruktion einer neuen Schaltervariante dürfte aufgrund des relativ komplexen Schalteraufbaus recht aufwendig sein. Nachteilig hierbei ist auch, daß die elektrischen Zuleitungen sowohl für die Hochlastanschlüsse als auch für die Kleinlastanschlüsse dem elektrischen Verbinder parallel zugeführt werden und der Verbinder somit am Endpunkt der Zuleitungen angeordnet ist. Hierdurch ist ein einfaches Einschleifen des elektrischen Verbinders in einen zu verlegenden Kabelstrang kaum möglich.

Es stellte sich die Aufgabe, einen elektrischen Verbinder zu schaffen, der ein strom- bzw. spannungsfreies Zusammenfügen von elektrischen Hochlastverbindungen ermöglicht und der unter Vermeidung der vorgenannten Nachteile einfach und kostengünstig herstellbar und montierbar ist.

Diese Aufgabe wird erfindungsgemäß dadurch gelöst, daß das Arretierungsmittel zumindest einen verdrehbaren Arretierungsbolzen aufweist, daß das Arretierungsmittel in der nichtarretierten Position einen Schieber blockiert, der in dieser blockierten Stellung die gegenseitige Annäherung der Kleinlastgehäuseteile und damit die Herstellung einer Kleinlastverbindung verhindert.

Der mit einem Steckverbinderteil gekoppelter Schieber verhindert, daß die Kleinlastverbindung hergestellt werden kann, bevor nicht die Hochlastverbindung vollständig ist und bevor nicht die beiden Hochlastgehäuseteile durch das Arretierungsmittel aneinander befestigt sind. Dabei verhindert der Schieber vorteilhafterweise zugleich, daß das Arretierungsmittel gelöst werden kann, solange die Kleinlastgehäuseteile miteinander verbunden sind. Die Hochlastgehäuseteile und die darin angeordneten Hochlastkontakte sind somit erst voneinander zu trennen, wenn deren Zuleitungen stromlos bzw. spannungsfrei geschaltet sind.

Die Steckverbinderteile zeichnen sich durch einen einfachen Aufbau aus und weisen jeweils ein Hochlastgehäuseteil mit elektrischen Kontaktelementen auf. Vorzugsweise ist der Innenraum jedes Hochlastgehäuseteils in mehrere Kammern unterteilt, in denen jeweils ein elektrisches Hochlastkontaktelement angeordnet ist. Die Anordnung der Hochlastkontaktelemente in Kammern sorgt für eine besonders gute Isolierung der Hochlastkontaktelemente gegeneinander und ist besonders dann vorteilhaft, wenn die durch die Steckerverbinderteile verbundenen Anschlußleitungen hohe Spannungen führen. Für Hochstromanwendungen sind entsprechend Hochlastkontaktelemente mit ausreichend groß dimensionierten Querschnitten vorzusehen.

Über eine Kleinlastverbindung wird mittels einer Leistungssteuerschaltung, die durch ein Relais oder einen elektronischen Lastschalter ausgebildet sein kann, eine elektrische Verbindung zu den Anschlüssen der Hochlastverbindung hergestellt oder getrennt. Die Hochlastverbindung wird dabei erst dann hergestellt, wenn die Kleinlastkontaktelemente in den Kleinlastgehäuseteilen beider Steckverbinderteile miteinander verbunden sind, wobei diese Kleinlastgehäuseteile so an den Hochlastgehäuseteilen angeordnet sind, daß die Kleinlastverbindung erst nach dem vollständigen Zusammenfügen der Hochlastgehäuse geschlossen wird.

Hierdurch wir vorteilhafterweise verhindert, daß bei unverbundenen Steckverbinderteilen gefährlich hohe Spannungen an den Hochlastkontaktelementen anliegen bzw. daß ein hoher Stromfluß bereits bei noch unvollständig verbunden Steckverbinderteilen einsetzen kann.

Nachfolgend soll ein Ausführungsbeispiel der Erfindung anhand der Zeichnung näher erläutert werden. Die Zeichnung zeigt in der
- Figur 1: ein erstes Steckverbinderteil,
- Figur 2: ein zweites Steckverbinderteil,
- Figur 3: Kontaktelemente des ersten Steckverbinderteils,
- Figuren 4 bis 6: drei Verbindungsphasen beim Zusammenfügen der Steckverbinderteile.

Die Figuren 1 und 2 zeigen die beiden Steckverbinderteile (1, 2), die jeweils ein Hochlastgehäuseteil (3a, 3b) und ein Kleinlastgehäuseteil (4a, 4b) aufweisen. Das Kleinlastgehäuseteil 4a ist mittels einer Linearführung, ausgebildet beispielsweise als Schwalbenschwanzführung, in Steckrichtung verschieblich an einer Seitenwand des Hochlastgehäuseteiles 3a angeordnet, während das Kleinlastgehäuseteil 4b, beispielsweise mittels einer Rastverbindung unverschieblich am Hochlastgehäuseteil 3b des zweiten Steckverbinderteils (2) befestigt ist.

In allen Gehäuseteilen (3a, 3b, 4a, 4b) sind elektrische Kontaktelemente (5a, 5b, 6a, 6b) angeordnet. In der Figur 2 sind innerhalb des Hochlastgehäuseteils 3b flachsteckerartige Hochlastkontaktelemente 5b erkennbar; entsprechend ausgebildete Kontaktelemente 6b, allerdings mit einem kleineren Querschnitt sind innerhalb des Kleinlastgehäuseteils 4b angeordnet.

Die Kontaktelemente (5a, 6a) des ersten Steckverbinderteils (1) sind dementsprechend buchsenartig ausgeführt. Die Figur 3 zeigt diese Kontaktelemente (5a, 6a) zur Verdeutlichung ohne umgebende Gehäuseteile. Eine mögliche Ausführung der hier gezeigten Hochlastkontaktelemente (5a) ist im Detail in der DE 10 2004 015 345 A1 beschrieben.

Mit den Kontaktelementen (5a, 5b, 6a, 6b) verbunden sind jeweils Hochlastanschlußleitungen (10a, 10b) mit einem relativ großen Querschnitt bzw. Kleinlastanschlußleitungen (11a, 11 b), die einen vergleichsweise kleinen Querschnitt aufweisen. Die Hochlastanschlußleitungen (10a, 10b) sind dabei für relativ hohe Ströme und/oder Spannungen ausgelegt, während die Kleinlastanschlußleitungen (11a, 11b) nur zur Beaufschlagung mit relativ kleinen Strömen und Spannungen vorgesehen sind.

Die Kleinlastanschlußleitungen (11a, 11b) sind mit einem nicht dargestellten elektrischen Lastschalter oder einer entsprechenden Schaltungsanordnung verbundenen, die bei zusammenengefügten Kleinlastkontaktelementen (6a, 6b) beider Kleinlastgehäuseteile (4a, 4b) jeweils eine elektrische Verbindung zu den Hochlastkontaktelementen (5a, 5b) herstellt bzw. bei nicht zusammenengefügten Kleinlastkontaktelementen (6a, 6b) beider Kleinlastgehäuseteile (4a, 4b), diese elektrische Verbindung unterbricht.

Um sicherzustellen, daß die beiden Steckverbinderteile (1, 2) nur im stromlosen und spannungsfreien Zustand zusammengefügt oder voneinander getrennt werden können, ist am ersten Steckverbinderteil (1) ein Schieber (9) angeordnet, der quer zur Steckrichtung der Steckverbinderteile (1, 2) verschieblich ist.

In der Darstellung der Figur 1 befindet sich der Schieber (9) in einer Position, in der ein Endabschnitt (14) des Schiebers (9) eine Anformung (17a) am Hochlastgehäuseteil 3a übergreift, durch die ein einen Gewindeabschnitt aufweisender Arretierungsbolzen (8) hindurchgeführt ist. Dieser in der Anformung (17a) gelagerte Bolzen (8) bildet mit einer weiteren Anformung (17b) am Hochlastgehäuseteil 3b, ein Arretierungsmittel (7) zur Sicherung der Steckverbindung gegen eine Trennung der Steckverbinderteile (1, 2) aus.

In der in der Figur 1 dargestellten Stellung des Schiebers (9) ist dieses Arretierungsmittel (7) durch den Endabschnitt (14) des Schiebers (9) unzugänglich gemacht. Das Arretierungsmittel (7) kann durch eine Verschiebung des Schiebers (9) in Richtung auf das Kleinlastgehäuseteil (4a) freigegeben werden. In dieser zweiten, in der Figur 1 nicht ersichtlichen Stellung, greift ein Vorsprung (12) des Schiebers (9) unter eine Kante (13) einer an das Kleinlastgehäuseteil (4a) angeformten Wand (15). Damit verhindert der Schieber (9), daß das Kleinlastgehäuseteil 4a in Richtung auf das Kleinlastgehäuseteil 4b des zweiten Steckverbinderteils (2) verschoben werden kann.

Die sich hieraus ergebenden Verbindungsphasen beim Zusammenfügen der beiden Steckverbinderteile (1, 2) sind in den Figuren 4 bis 6 skizziert. Fig 4 zeigt eine erste Fügephase mit noch unverbundenen Steckverbinderteilen (1, 2). Der Schieber (9) befindet sich hier in der Position, in der er das Kleinlastgehäuseteil 4a bezüglich einer Verschiebung blockiert und der Kopf (16) des Arretierungsbolzens (8) frei zugänglich ist.

In einer zweiten Verbindungsphase, welche die Figur 5 zeigt, sind die Hochlastgehäuseteile (3a, 3b) der beiden Steckverbinderteile (1, 2) bereits durch eine Drehung des Arretierungsbolzens (8) miteinander verbunden und insbesondere miteinander verschraubt. Dabei steht der Bolzenkopf (16) bei unvollständiger Arretierung so weit aus der Anformung (17a) hervor, daß eine Betätigung des Schiebers (9) blockiert bleibt.

Somit kann erst bei einer vollständig hergestellten Hochlastverbindung der Schieber (9) nach rechts in die in der Figur 6 dargestellte Position gebracht werden, in der das Kleinlastgehäuseteil 4a freigegeben ist und durch eine Verschiebung mit dem Kleinlastgehäuseteil 4b verbunden werden kann, wodurch wiederum die Bestromung der Hochlastverbindung erfolgt. In dieser Stellung des Schiebers (9) ist zudem der Bolzenkopf (16) durch den Endabschnitt (14) des Schiebers (9) verdeckt und damit das Arretierungsmittel für eine Handhabung unzugänglich gemacht. Darüber hinaus blockiert bei miteinander verbundenen Kleinlastgehäuseteilen (4a, 4b) die am Kleinlastgehäuseteil 4a angeformte Wand (15) den Schieber (9) in der die Arretierung sperrenden Position.

Der Ablauf zum Lösen der beiden Steckverbinderteile (1, 2) vollzieht sich entsprechend in der umgekehrten Reihenfolge. Das Trennen der Steckverbinderteile (1, 2) ist erst nach einem Lösen der Arretierung möglich, was ein Verschieben des Schiebers (9) in Richtung auf die Kleinlastgehäuseteile (4a, 4b) erfordert. Da hierzu wiederum die vorherige Trennung der Kleinlastgehäuseteile (4a, 4b) und der dadurch hergestellten elektrischen Kleinlastverbindung erforderlich ist, ist eine Trennung Hochlastverbindung der beiden Steckverbinderteile (1, 2) somit nur im strom- und spannungsfreien Zustand möglich.

### Bezugszeichen

- 1: erstes Steckerverbinderteil
- 2: zweites Steckerverbinderteil
- 3a, 3b: Hochlastgehäuseteile
- 4a, 4b: Kleinlastgehäuseteile
- 5a, 5b: Hochlastkontaktelemente
- 6a, 6b: Kleinlastkontaktelemente
- 7: Arretierungsmittel
- 8: Bolzen
- 9: Schieber
- 10a, 10b: Hochlastanschlußleitungen
- 11a, 11b: Kleinlastanschlußleitungen
- 12: Vorsprung (am Schieber)
- 13: Kante (am Kleinlastgehäuseteil 4a)
- 14: Endabschnitt (am Schieber)
- 15: Wand (am Kleinlastgehäuseteil 4a)
- 16: (Bolzen)kopf
- 17a, 17b: Anformungen

## Patentansprüche

1. Elektrischer Verbinder zur Herstellung mindestens einer elektrischen Hochlast- und einer elektrischen Kleinlastverbindung, wobei die Kleinlastverbindung zeitlich erst nach der Hochlastverbindung schließbar ist und die Hochlastverbindung zeitlich erst nach der Kleinlastverbindung trennbar ist,
wobei der Verbinder aus zwei zusammenfügbaren Steckerverbinderteilen (1, 2) besteht, die jeweils ein Hochlastgehäuseteil (3a, 3b) für Hochlastkontaktelemente (5a, 5b) und ein Kleinlastgehäuseteil (4a, 4b) für Kleinlastkontaktelemente (6a, 6b) aufweisen,
wobei zumindest ein Kleinlastgehäuseteil (4a) verschieblich mit einem Hochlastgehäuseteil (3a) verbunden ist und.
wobei die Steckverbinderteile (1, 2) mit einem Arretierungsmittel (7) gegeneinander arretierbar sind,
**dadurch gekennzeichnet,**
**daß** das Arretierungsmittel (7) zumindest einen verdrehbaren Arretierungsbolzen (8) aufweist.
**daß** das Arretierungsmittel (7) in der nichtarretierten Position einen Schieber (9) blockiert, der in dieser blockierten Stellung die gegenseitige Annäherung der Kleinlastgehäuseteile (4a, 4b) und damit die Herstellung einer Kleinlastverbindung verhindert.

2. Elektrischer Verbinder nach Anspruch 1, **dadurch gekennzeichnet, daß** die Kontaktelemente (5a, 5b, 6a, 6b) beider Steckverbinderteile (1, 2) im wesentlichen parallel zueinander angeordnet sind und in axialer Richtung miteinander verbunden sind.

3. Elektrischer Verbinder nach Anspruch 1, **dadurch gekennzeichnet, daß** ein Kleinlastgehäuseteil (4b) einstückig mit einem Hochlastgehäuseteil (3b) ausgebildet ist.

4. Elektrischer Verbinder nach Anspruch 1, **dadurch gekennzeichnet, daß** der Arretierungsbolzen (8) ein Gewinde zur Herstellung einer Schraubverbindung aufweist.

5. Elektrischer Verbinder nach Anspruch 1, **dadurch gekennzeichnet, daß** das Arretierungsmittel (7) in der arretierten Position einen Schieber (9) freigibt, so daß der Schieber (9) in eine Position gebracht werden kann, in der der Schieber (9) die gegenseitige Annäherung der Kleinlastgehäuseteile (4a, 4b) und damit die Herstellung einer Kleinlastverbindung ermöglicht.

6. Elektrischer Verbinder nach Anspruch 5, **dadurch gekennzeichnet, daß** der Schieber (9) in der Position, in der der Schieber (9) die gegenseitige Annäherung der Kleinlastgehäuseteile (4a, 4b) und damit die Herstellung einer Kleinlastverbindung ermöglicht, den Zugriff auf das Arretierungsmittel (7) verhindert.

7. Elektrischer Verbinder nach Anspruch 1, **dadurch gekennzeichnet, daß** die Abgangsrichtungen der Anschlußleitungen (10a, 10b) für die Hochlastverbindung und die Kleinlastverbindung an beiden Steckverbinderteilen (1, 2) im wesentlichen parallel und geradlinig verlaufen.

8. Elektrischer Verbinder nach Anspruch 1, **dadurch gekennzeichnet, daß** die Kleinlastverbindung über ein Relais oder einen elektronischen Lastschalter die elektrischen Freischaltung bzw. Trennung der Hochlastverbindung bewirkt.

## Claims

1. Electrical connector for the purpose of establishing at least one electrical high-load connection and one electrical low-load connection, the low-load connection time-wise only capable of being closed subsequent to the high-load connection, and with the high-load connection time-wise only capable of being disconnected subsequent to the low-load connection,
for which purpose the connector comprises two plug connector constituents (1, 2) that can be joined together, each of which has a high-load receptacle member (3a, 3b) for high-load contact elements (5a, 5b) and a low-load receptacle member (4a, 4b) for low-load contact elements (6a, 6b),
with at least one low-load receptacle member (4a) being slideably connected to a high-load receptacle member (3a) and
with the plug connector constituents (1, 2) capable of being secured to each other with a locking mechanism (7),
**characterised in that**
the locking mechanism (7) has at least one rotatable locking pin (8),
that, in the non-locked position, the locking mechanism (7) blocks a slider (9) which in this blocked position prevents the mutual convergence of the low-load constituents (4a, 4b) and thus the establishment of a low-load connection.

2. Electrical connector according to Claim 1, **characterised in that** the contact elements (5a, 5b, 6a, 6b) of both plug connector constituents (1, 2) are essentially arranged parallel to each other and connected to each other in their axial direction.

3. Electrical connector according to Claim 1, **characterised in that** a low-load receptacle member (4b) is integrally designed with a high-load receptacle member (3b).

4. Electrical connector according to Claim 1, **characterised in that** the locking pin (8) has a thread for the purpose of establishing a screwed connection.

5. Electrical connector according to Claim 1, **characterised in that** in the locked position the locking mechanism (7) releases a slider (9) so that the slider (9) can be brought into a position in which the slider (9) enables the mutual convergence of the low-load receptacle members (4a, 4b) and thus the establishment of a low-load connection.

6. Electrical connector according to Claim 5, **characterised in that** in the position in which the slider (9) enables the mutual convergence of the low-load receptacle members (4a, 4b) and thus the establishment of a low-load connection, the slider (9) prevents access to the locking mechanism (7).

7. Electrical connector according to Claim 1, **characterised in that** the outgoing directions of the connection lines (10a, 10b) for the high-load connection and the low-load connection on both plug connector constituents (1, 2) run essentially parallel and straight.

8. Electrical connector according to Claim 1, **characterised in that** the low-load connection causes the electrical connection or disconnection of the high-load connection by way of a relay or an electronic load switch.

## Revendications

1. Connecteur électrique pour la réalisation d'au moins une connexion électrique de forte puissance et une connexion électrique de faible puissance la connexion de faible puissance n'étant ne pouvant être établie qu'après la connexion de haute puissance et la connexion de haute puissance n'étant ne pouvant être rompue qu'après la connexion de faible puissance,
sachant que le connecteur consiste en deux éléments de connexion à fiches (1, 2), qui présentent chacun un élément de boîtier de haute puissance (3a, 3b) pour les éléments de contact de haute puissance (5a, 5b) et un élément de boîtier de faible puissance (4a, 4b) pour les éléments de contact de faible puissance (6a, 6b),
sachant qu'au moins un élément de boîtier de faible puissance (4a) est relié, déplaçable, à un élément de boîtier de haute puissance (3a) et
sachant que les éléments de connexion à fiches (1, 2) peuvent être bloqués l'un par rapport à l'autre par un moyen d'arrêt (7),
**caractérisé en ce que**
le moyen d'arrêt (7) présente au moins un boulon d'arrêt (8) rotatif,
le moyen d'arrêt (7), dans la position non bloquée, bloque un coulisseau (9), qui, dans la position bloquée, empêche le rapprochement réciproque des élément de boîtier de faible puissance (4a, 4b) et, ainsi, la réalisation d'une connexion de faible puissance.

2. Connecteur électrique selon la revendication 1, **caractérisé en ce que** les éléments de contact (5a, 5b, 6a, 6b) des deux éléments de connexion à fiches (1, 2) sont disposés sensiblement parallèlement l'un par rapport à l'autre et reliés ensemble dans la direction axiale.

3. Connecteur électrique selon la revendication 1, **caractérisé en ce qu'**un élément de boîtier de faible puissance (4b) est formé d'un pièce avec un élément de boîtier de haute puissance (3b).

4. Connecteur électrique selon la revendication 1, **caractérisé en ce que** le boulon d'arrêt (8) présente un filet pour la réalisation d'une liaison par vissage.

5. Connecteur électrique selon la revendication 1, **caractérisé en ce que** le moyen d'arrêt (7), dans la position de blocage, libère un coulisseau (9), de sorte que ledit coulisseau (9) puisse être amené dans une position, dans laquelle ledit coulisseau (9) permet le rapprochement réciproque des éléments de boîtier de faible puissance (4a, 4b) et, ainsi, la réalisation d'une connexion de faible puissance.

6. Connecteur électrique selon la revendication 5, **caractérisé en ce que**, dans la position dans laquelle le coulisseau (9) permet le rapprochement réciproque des éléments de boîtier de faible puissance (4a, 4b) et, ainsi. la réalisation d'une connexion de faible puissance, ledit coulisseau (9) empêche l'accès au moyen d'arrêt (7) étant.

7. Connecteur électrique selon la revendication 1, **caractérisé en ce que** les directions des lignes de raccordement (10a, 10b) pour la connexion de haute puissance et la connexion de faible puissance s'étendent pour les deux éléments de connexion à fiches (1, 2) sensiblement parallèlement et en ligne droite.

8. Connecteur électrique selon la revendication 1, **caractérisé en ce que** la connexion de faible puissance assure l'activation, respectivement la désactivation électrique de la connexion de haute puissance par l'intermédiaire d'un relais ou d'un commutateur de puissance électronique.
